# EUROPÄISCHE PATENTSCHRIFT

(11) **EP 2 310 135 B1**
(45) Veröffentlichungstag und Bekanntmachung des Hinweises auf die Patenterteilung: **04.05.2016**
(21) Anmeldenummer: 09745530.7
(22) Anmeldetag: 11.05.2009
(51) Int. Cl.: B04B 1/08, B04B 7/08, B04B 7/14

(54) **ZENTRIFUGE MIT EINER MIT EINEM TRENNTELLERPAKET VERSEHENEN TROMMEL**
CENTRIFUGE HAVING A DRUM PROVIDED WITH A SEPARATOR DISK PACKAGE
CENTRIFUGEUSE COMPRENANT UN TAMBOUR DOTÉ D'UN ENSEMBLE DE PLAQUES DE SÉPARATION

(30) Priorität: 13.05.2008 DE 102008023383
(43) Veröffentlichungstag der Anmeldung: 20.04.2011
(73) Patentinhaber: GEA Mechanical Equipment GmbH, 59302 Oelde (DE)
(72) Erfinder: MACKEL, Wilfried, 59510 Lippetal (DE); TIETZ, Helga, 59302 Oelde (DE)
(74) Vertreter: Specht, Peter
(86) Internationale Anmeldenummer: PCT/EP2009/003315
(87) Internationale Veröffentlichungsnummer: WO 2009/138196

(56) Entgegenhaltungen:
- GB-A- 567 959
- US-A- 2 599 619

## Beschreibung

Die Erfindung betrifft eine Zentrifuge, insbesondere einen Separator, mit einer Trommel nach dem Oberbegriff des Anspruchs 1.

Derartige Separatoren sind an sich seit langem bekannt. Zum Stand der Technik seien insofern die DE 36 20 548 A1, die GB 728 822 A, die FR 13 59 356 A und die DE 654 319 A1 genannt.

Verbesserungsbedarf besteht nach wie vor in Hinsicht auf die Art und Weise der Zuleitung des Schleudergutes in das Trenntellerpaket, und zwar insbesondere dann, wenn die Zentrifuge derart gestaltet ist, dass das Schleudergut in der Trommel radial von außen in das Trenntellerpaket strömt.

Aus der DE 654 319 A ist es bekannt, in einem Tellerpakt in den einzelnen Trenntellern in einem äußeren Umfangsrandbereich, der horizontal ausgerichtet ist, jeweils Ausprägungen auszubilden, welche im Zusammenspielen in axialer Richtung eine Art Steigekanal ausbilden.

Aus der US 25 99 619 A ist es bekannt, am Außenumfang des Tellerpakets wenigstens rohrartige Elemente zu verteilen, die radial nach Innen hin offen sind und nach außen hin einzelne axial versetzte Schlitze aufweisen, so dass Feststoff nach außen hin austreten kann. Diese Kanäle sind in das Trommelunterteil integriert, was wenig praktisch und im Betrieb instabil ist.

Die Erfindung hat ausgehend von dem gattungsgemäßen Stand der Technik die Aufgabe, die Zuleitung des zu verarbeitenden Schleudergutes in das Tellerpaket in der Trommel zu optimieren.

Die Erfindung löst diese Aufgabe durch den Gegenstand des Anspruchs 1.

Danach sind am Außenumfang des Tellerpakets wenigstens eines oder mehrere rohrartige Elemente angeordnet, so dass auf einfache Weise eine steigekanalähnliche Zuleitung des zu verarbeitenden Produktes in das Trenntellerpaket erfolgt, und zwar nach einer möglichen - aber nicht zwingenden - Variante über dessen gesamte axiale Höhe verteilt. Es sind ferner die rohrartigen Elemente außen am Trenntellerpaket befestigt.

Derart wird die Zuleitung des Schleudergutes in die Trommel und in das Trenntellerpaket optimiert. Die Anordnung ist auch bei hohen Drehzahlen sicher und stabil. Zudem ist sie im Gegensatz zum gattungsgemäßen Stand der Technik leicht herstellbar.

Der Begriff der rohrartigen Elemente ist nicht zu eng zu fassen. Er umfasst insbesondere verschiedenste Formen nicht umfangsgeschlossener Rohre oder Rinnen. Besonders vorteilhaft ist eine halbzylindrische rinnenartige Form, wobei die offene Seite dieser Rinnen radial nach innen hin gerichtet wird. Die Rinnen können einen halbkreisförmigen Querschnitt aber beispielsweise auch einen abgeflachten oder winkligen Querschnitt aufweisen.

Die Erfindung schafft auch in Weiterbildung des Anspruchs 1 den Anspruch 17, nach dem eine optimierte Einleitung des zu verarbeitenden Produktes in den Trenntellerstapel in der Trommel erreicht wird. Eine besonders vorteilhafte Produktzuführung wird erreicht, wenn eine der Alternativen dieses Anspruchs mit den rohrartigen Elementen kombiniert wird.

Vorteilhafte Ausgestaltungen der Erfindung sind den Unteransprüchen zu entnehmen.

Nachfolgend wird die Erfindung unter Bezug auf die Zeichnung Anhang von Ausführungsbeispielen näher beschrieben. Es zeigt:
- Figur 1: eine Schnittansicht eines Teilbereiches einer Separatortrommel;
- Figur 2a: eine perspektivische Ansicht eines Teilbereiches der Separatortrommel aus Fig. 1;
- Figur 2b: eine perspektivische Ansicht eines Teilbereiches einer weiteren Separatortrommel;
- Figur 3: eine Schnittansicht eines Teilbereiches einer dritten Separatortrommel, und
- Figur 4: eine Schnittansicht eines Teilbereiches einer vierten Separatortrommel.

Figur 1 und 3 zeigen einen Teilbereich eines Unterteils einer für einen kontinuierlichen Betrieb ausgelegten Trommel 1 mit vertikaler Drehachse D einer hier in bevorzugter Ausgestaltung als Separator ausgebildeten Zentrifuge.

Die Trommel 1 weist vorzugsweise sowohl einen einfach oder doppelt konischen Innenmantel als auch einen einfach oder doppelt konischen Außenmantel auf. Die Trommel 1 ist hier mehrteilig ausgebildet und weist einen Trommelverschlussring 24 auf, der ein Trommelunterteil 1a und ein Trommeloberteil 1b der Trommel 1 zusammenhält.

Die Trommel 1 weist ein Zulaufrohr 2 auf, welches in einen Verteiler 3 mündet, der einen ersten rohrartigen Abschnitt 4 und einen sich daran anschließenden, sich konisch aufweitenden Abschnitt 5 aufweist.

Der Abschnitt 5 ist umfangsverteilt mit sich hier relativ zur vertikalen Drehachse D in radialer Richtung schräg nach unten sowie außen erstreckenden Verteilerkanälen 6 versehen, die hier in besonders bevorzugter Ausgestaltung rohrförmig zylindrisch ausgebildet sind.

Auf dem Verteiler 3 ist ein Tellerpaket 7 aus Trennteller 8 (trennend und/oder klärend wirkend) angeordnet, zwischen denen jeweils ein Abstandsspalt ausgebildet ist, dessen Höhe von Laschen 9 bestimmt wird.

Die Trommel 1 weist wenigstens einen oder mehrere Flüssigkeitsauslaß/-lässe wie z.B. Schälscheiben auf (hier nicht dargestellt) sowie umfangsverteilt im Bereich des größten Durchmessers der innen vorzugsweise einfach oder doppelt konischen Trommel 1 Feststoffaustragsöffnungen 10, die hier mit Hilfe eines vorzugsweise fluidbetätigten Kolbenschiebers 11 in der Trommel 1 geöffnet und verschlossen werden können, um eine Feststoffphase aus der Trommel auszutragen.

Der Kolbenschieber 11 wird vorzugsweise hydraulisch betätigt, wozu ein Hydrauliksystem mit einer Steuerwasserzuleitungsbohrung 21, einem Steuerventil 23, einer Steuerwasserableitungsbohrung 22 und/oder eine Steuerwasserzuführung 25 vorgesehen sein können.

In die Trommel 1 zu leitendes Schleudergut wird durch das Zulaufrohr 2 und die Verteilerkanäle 6 um den unteren äußeren Rand 12 des Verteilers herum in das Tellerpaket bzw. die Spalte zwischen den Trenntellern geleitet.

Vorzugsweise sind jeweils unterhalb des Mündungsbereiches jedes Verteilerkanals 6 rinnenartige Vertiefungen als Umlenkungsbereiche 13 in der zum Trommelinnenraum bzw. Tellerpaket 7 gewandten Fläche des Kolbenschiebers 11 ausgebildet, die sich von diesem Bereich wiederum vorzugsweise radial etwas - z.B. einige wenige Zentimeter - bis über den äußeren Umfang des Tellerpakets 7 radial hinaus erstrecken und in ihrem Endbereich derart konvex ausgebildet sind, dass sie einen durch die Verteilerkanäle 6 in die Trommel 1 geleiteten Produktstrom parallel zur Drehachse D radial außerhalb des größten Umfangs des Trenntellerpakets 7 axial nach oben hin in rohrartige Elemente 14 umlenken.

Die rohrartigen Elemente 14 schließen sich vorzugsweise unmittelbar radial nach auβen hin an den äußeren Umfang des Trenntellerpakets 7 an und verlaufen parallel zur Drehachse der Trommel 1.

Bei Entleerungen wird der Kolbenschieber nach unten bewegt, wohingegen die rohrartigen Elemente 14 am Trenntellerstapel verbleiben. Die rohrförmigen Elemente bilden eine Rinne aus, die aus einem durchgehenden axialen Stück (Fig. 1) oder aber aus mehreren axial aneinander gesetzten Abschnitten bestehen kann (Fig. 3)

Die rohrförmigen Elemente 14 ragen hier radial in den Feststoffraum 20.

Es ist auch denkbar, dass der Verteiler 5 - siehe Fig. 4 - selbst so ausgebildet wird, dass in ihm eine Umlenkung im letzten Abschnitt vor seiner Austrittsöffnung nach oben in die rohrartigen Elemente 14 erfolgt, wobei dann z.B. im Verteiler selbst einer Art Umlenkungsbereich 13' nach Art einer rinnenförmigen Vertiefung ausgebildet sein kann. Eine derartige Ausgestaltung wäre insbesondere sinnvoll, wenn die Trommel keinen Kolbenschieber aufweist sondern beispielsweise Düsen als Feststoffaustragsöffnungen, durch welche eine kontinuierliche Entleerung einer Feststoffphase erfolgen kann.

Die Trennteller 8 sind - siehe Fig. 2 - durch die radialen Laschen 9 voneinander getrennt und bilden übereinander gelegt Tellerspalte. Die rohrartigen Elemente 14 liegen vorzugsweise - bezogen auf die Drehrichtung der Trommel - innerhalb von zwei Laschen jeweils unmittelbar hinter den Laschen 9.

Die rohrartigen Elemente 14 sind vorzugsweise nicht umfangsgeschlossen ausgebildet, sondern weisen radial in der Trommel 1 jeweils nach innen hin einen sich axial erstreckenden Spalt bzw. offenen Bereich (siehe Fig. 2) 15 auf, durch den das zu verarbeitende Schleudergut radial nach innen hin in das Tellerpaket 7 eintreten kann.

Vorzugsweise sind die rohrartigen Elemente 14 ferner an ihrem in der Trommel radial weiter außen liegenden Bereich mit axial beabstandeten Öffnungen 16 versehen, die in ihrem Zusammenspiel eine perforationsartige Struktur ausbilden. Durch diese Öffnungen 16 kann sich abscheidender Feststoff aus dem rohrartigen Element in den Feststoffraum 20 gelangen.

Die rohrartigen Elemente 14 können sich - müssen sich aber nicht - in vertikaler Richtung über die gesamte Höhe des Trenntellerpakets erstrecken.

Die rohrartigen Elemente 14 erlauben eine besonders gleichmäßige Verteilung und Zuleitung des zu verarbeitenden Produktes in das Trenntellerpaket 7. Es ist daher besonders vorteilhaft, wenn jedem der Verteilerkanäle 6 jeweils eines der rohrartigen Elemente 14 und eine Umlenkrinne 13 zugeordnet ist.

Die rohrartigen Elemente sind außen am Trenntellerpaket 7 befestigt, beispielsweise an einem oder mehreren Haltetellern 19, die jeweils in einem vorgegebenen axialen Abstand zueinander zwischen die Trennteller 8 des Trenntellerpakets 7 gesetzt sind. Die rohrartigen Elemente 14 können die Halteteller 19 auch nur durchsetzen und in ihnen z.B. formschlüssig geführt sein, wobei die rohrartigen Elemente dann vorzugsweise an wenigstens einer Stelle, z.B. am untersten Halteteller verschweißt werden. Diese Art der Anordnung der rohrförmigen Elemente 14 ist besonders einfach und montagefreundlich, da die Anzahl notwendiger Verbindungen zwischen den Trenntellern und dem rohrartigen Element auf nur einen einzigen Bereich beschränkt wird.

Die Halteteller 19 können jeweils im Abstand einer gewissen Anzahl von Trenntellern 8 im Tellerpaket 7 angeordnet sein, so dass sie einerseits die Funktion eines "normalen" Trenntellers erfüllen können und darüber hinaus mit den Laschen 17 bzw. Halterungen versehen sind.

.Die Halteteller 19 können an ihrem äußeren Umfang mit ringartigen Ansätzen / Tellerlaschen 17 versehen sein, welche von den rohrartigen Elementen 14 vorzugsweise formschlüssig durchsetzt sind.

Derart werden die rohrartigen Elemente 14 auf einfache Weise in der Trommel gehalten.

Es ist denkbar, die rohrartigen Elemente 14 mit dem Trenntellerstapel 7 z.B. an einer Stelle, insbesondere an einem Halteteller ergänzend oder alternativ zu verbinden.

Es ist auch denkbar, die rohrartigen Elemente ergänzend am Verteiler zu befestigen.

Die rohrartigen Elemente 14 können einstückig, aber auch mehrstückig ausgebildet sein.

So ist es beispielsweise auch denkbar, ein rohrartiges Element aus mehreren rippenartigen Blechen zusammenzusetzen oder ein rohrartiges Element dadurch auszubilden, dass beispielsweise zwei rippenförmige Bleche nach Art eines V oder L angeordnet werden. Ebenfalls ist die Form eines U oder Halbkreises möglich.

Wenn das rohrförmige Element mehrstückig ausgebildet ist, so sind die einzelnen Elemente 14a, b, c, ... jeweils an einem der Halteteller befestigt. Auch ein axialer Überlapp der Elemente 14a, b, ... wäre bei entsprechender Ausgestaltung denkbar.

Durch Wahl einer geeigneten Anzahl von Trenntellern zwischen den Haltetellern 19 ergibt sich wieder eine weitgehend geschlossene Rinne außen am Tellerpaket. Die verbleibenden Spalte 26 sind vernachlässigbar hinsichtlich der Wirkung des rohrartigen Elements 14

Eine Anordnung nach Art eines L setzt im Grunde voraus, dass der Grundschenkel derart angeordnet wird, dass das aus dem Verteilerkanal 6 jeweils austretende Produkt von diesem Grundschenkel in Umfangsrichtung bzw. in Drehrichtung mitgenommen wird (Fig. 2b). Der zweite Schenkel verschließt den Weg radial in den Feststoffraum.

Die rohrartigen Elemente können auch radial etwas nach innen in die Tellerpakete hineinragen, beispielsweise, wenn diese an ihrem Außenumfang Aussparungen aufweisen, welche eine Art Rinne am Außenumfang des Trenntellerstapels ausbilden (hier nicht dargestellt), in welche die Ränder der rohrartigen Elemente 14 eingreifen.

### Bezugszeichen

- Trommel: 1
- Trommelunterteil: 1a
- Trommeloberteil: 1b
- Zulaufrohr: 2
- Verteiler: 3
- rohrartiger Abschnitt: 4
- konischer Abschnitt: 5
- Verteilerkanäle: 6
- Tellerpaket: 7
- Trennteller: 8
- Laschen: 9
- Feststoffaustragsöffnungen: 10
- Kolbenschieber: 11
- äußerer Rand: 12
- Vertiefungen: 13
- rohrartige Elemente: 14,
- Elemente: 14a, b, c, ...
- Spalt: 15
- Öffnungen: 16
- Ansätze/Tellerlasche: 17
- Halteteller: 19
- Feststoffraum: 20
- Steuerwasserzuleitungsbohrung: 21
- Steuerventil: 23
- Steuerwasserableitungsbohrung: 22
- Trommelverschlussring: 24
- Steuerwasserzuführung: 25
- Spalte: 26

- Drehachse: D

## Patentansprüche

1. Zentrifuge, insbesondere kontinuierlich arbeitender Separator, mit einer Trommel (1) mit vertikaler Drehachse (D), die vorzugsweise einen einfachen oder doppelt konischen Innenmantel aufweist, sowie ein Zulaufrohr (2), welches in einen Verteiler (3) mit wenigstens zwei oder mehr umfangsverteilten Verteilerkanälen (6) mündet, sowie mit einem Tellerpaket (7) aus Trenntellern (8), **dadurch gekennzeichnet, dass** am Außenumfang des Tellerpakets (7) wenigstens zwei oder mehrere rohrartige Elemente (14) verteilt sind und dass die rohrartigen Elemente (14) außen am Trenntellerpaket (7) befestigt sind.

2. Zentrifuge nach Anspruch 1, **dadurch gekennzeichnet, dass** sich die rohrartigen Elemente (14) unmittelbar an den äußeren Umfang des Trenntellerpakets (7) anschließen.

3. Zentrifuge nach Anspruch 1 oder 2, **dadurch gekennzeichnet, dass** die rohrartigen Elemente (14) parallel zur Drehachse der Trommel (1) verlaufen und dass die rohrartigen Elemente (14) nicht umfangsgeschlossen ausgebildet sind.

4. Zentrifuge nach einem der vorstehenden Ansprüche, **dadurch gekennzeichnet, dass** die rohrartigen Elemente (14) radial in der Trommel (1) jeweils nach innen hin offen ausgebildet sind, so dass das zu verarbeitende Schleudergut radial nach innen hin in das Tellerpaket (7) eintreten kann.

5. Zentrifuge nach einem der vorstehenden Ansprüche, **dadurch gekennzeichnet, dass** die rohrartigen Elemente (4) ferner in ihrem in der Trommel radial weiter außen liegenden Bereich mit axial beabstandeten Öffnungen (16) versehen sind, die in ihrem Zusammenspiel eine perforationsartige Struktur ausbilden.

6. Zentrifuge nach einem der vorstehenden Ansprüche, **dadurch gekennzeichnet, dass** sich die rohrartigen Elemente (4) in vertikaler Richtung über einen Teil der axialen Höhe oder über die gesamte Höhe des Trenntellerpakets (7) erstrecken.

7. Zentrifuge nach einem der vorstehenden Ansprüche, **dadurch gekennzeichnet, dass** die rohrartigen Elemente (14) außen am Trenntellerpaket (7) an einem oder mehreren Haltetellern (19) gehalten sind, die jeweils in einem vorgegebenen axialen Abstand zueinander zwischen die Trennteller des Trenntellerpakets (7) gesetzt sind.

8. Zentrifuge nach Anspruch 7, **dadurch gekennzeichnet, dass** die Halteteller (19) an ihrem äußeren Umfang mit ringartigen Ansätzen / Tellerlaschen (17) versehen sind, welche von den rohrartigen Elementen (14) vorzugsweise formschlüssig durchsetzt sind.

9. Zentrifuge nach einem der vorstehenden Ansprüche, **dadurch gekennzeichnet, dass** jedem der Verteilerkanäle (6) jeweils eines der rohrartigen Elemente (14) zugeordnet ist.

10. Zentrifuge nach einem der vorstehenden Ansprüche, **dadurch gekennzeichnet, dass** die rohrartigen Elemente (14) einen rinnenartigen Querschnitt aufweisen und/oder dass die rohrartigen Elemente (14) einen halbkreisförmigen oder eckigen Querschnitt aufweisen.

11. Zentrifuge nach einem der vorstehenden Ansprüche, **dadurch gekennzeichnet, dass** die rohrartigen Elemente (14) einstückig ausgebildet sind oder dass die rohrartigen Elemente (14) mehrstückig aus mehreren winklig zueinander angeordneten Rippen gebildet sind.

12. Zentrifuge nach Anspruch 10, **dadurch gekennzeichnet, dass** die offene Seite der rinnenförmigen rohrartigen Elemente (14) radial nach innen hin gerichtet ist.

13. Zentrifuge nach einem der vorstehenden Ansprüche, **dadurch gekennzeichnet, dass** die rohrartigen Elemente (14) außen am Trenntellerpaket (7) geführt sind.

14. Zentrifuge nach einem der vorstehenden Ansprüche, **dadurch gekennzeichnet, dass** die rohrartigen Elemente (14) ergänzend auch am Verteiler (3) befestigt sind.

15. Zentrifuge nach einem der vorstehenden Ansprüche, **dadurch gekennzeichnet, dass** die Trommel (1) wenigstens einen oder mehrere Flüssigkeitauslass/- auslässe aufweist, sowie umfangsverteilt im Bereich des größten Durchmessers der innen doppelt konischen Trommel (1) Feststoffaustragsöffnungen (10).

16. Zentrifuge nach Anspruch 15, **dadurch gekennzeichnet, dass** die Feststoffaustragsöffnungen (10) Düsen sind oder dass den Feststoffaustragsöffnungen (10) ein Kolbenschieber (11) vorgeschaltet ist.

17. Zentrifuge nach einem der vorstehenden Ansprüche, **dadurch gekennzeichnet, dass** jeweils unterhalb des Mündungsbereiches jedes Verteilerkanals (6) in die Trommel rinnenartige Vertiefungen (13) und/oder Umlenkungsbereiche (13') in der zum Trommelinnenraum gewandten Fläche des Kolbenschiebers (11) oder des Verteilers ausgebildet sind, die sich von diesem Bereich wiederum vorzugsweise radial etwas - z.B. einige wenige Zentimeter - bis über den äußeren Umfang des Tellerpakets (7) radial hinaus erstrecken und in ihrem Endbereich derart ausgebildet sind, dass sie einen durch die Verteilerkanäle (6) in die Trommel geleiteten Produktstrom parallel zur Drehachse D radial außerhalb des größten Umfangs des Tellerpakets axial nach oben hin umlenken.

18. Zentrifuge nach Anspruch 17, **dadurch gekennzeichnet, dass** die Umlenkung jeweils in die rohrartigen Elemente (14) erfolgt.

19. Zentrifuge nach einem der vorstehenden Ansprüche 17 oder 18, **dadurch gekennzeichnet, dass** die Verteilerkanäle (6) jeweils eine Rohrform aufweisen und dass die Verteilerkanäle (6) radial mit den rohrartigen Elementen (14) fluchten.

20. Zentrifuge nach einem der vorstehenden Ansprüche, **dadurch gekennzeichnet, dass** die rohrartigen Elemente (14) in Drehrichtung der Trommel (1) hinter Laschen (9) zwischen den Trenntellem (8) angeordnet sind.

21. Zentrifuge nach einem der vorstehenden Ansprüche, **gekennzeichnet durch** eine Auslegung der Zentrifugentrommel als Düsentrommel.

## Claims

1. A centrifuge, especially a continuously working separator, comprising a drum (1) having a vertical rotational axis (D) and a preferably single or double conical inner jacket, and an inlet pipe (2) opening into a distributor (3) having at least two or more distributor channels (6) distributed about the circumference, and further comprising a disk package (7) made of separator disks (8), **characterized in that** at least two or more tubular elements (14) are distributed on the outside circumference of the disk package (7), and that the tubular elements (14) are fastened externally to the separator disk package (7).

2. A centrifuge according to claim 1, **characterized in that** the tubular elements (14) are directly adjacent to the outer circumference of the separator disk package (7).

3. A centrifuge according to claim 1 or 2, **characterized in that** the tubular elements (14) extend parallel to the rotational axis of the drum (1) and the tubular elements (14) are arranged so as not to be circumferentially enclosed.

4. A centrifuge according to one of the preceding claims, **characterized in that** the tubular elements (14) are each arranged to be inwardly open radially in the drum (1), so that the centrifuge material to be processed can enter the disk package (7) radially to the inside.

5. A centrifuge according to one of the preceding claims, **characterized in that** the tubular elements (14) are provided with axially spaced openings (16) in their region disposed radially further to the outside in the drum, which openings form a perforation-like structure by cooperation.

6. A centrifuge according to one of the preceding claims, **characterized in that** the tubular elements (14) extend in the vertical direction over a portion of the axial height or over the entire height of the separator disk package (7).

7. A centrifuge according to one of the preceding claims, **characterized in that** the tubular elements (14) are held on the outside on the separator disk package (7) on one or several holding disks (19) which are each placed at a predetermined axial distance from one another between the separating disks of the separator disk package (7).

8. A centrifuge according to claim 7, **characterized in that** the holding disks (19) are provided on their outer circumference with ring-like projections/disk lugs (17) which are penetrated by the tubular elements (14) in a preferably interlocking manner.

9. A centrifuge according to one of the preceding claims, **characterized in that** one of the tubular elements (14) is associated with each of the distributor channels (6).

10. A centrifuge according to one of the preceding claims, **characterized in that** the tubular elements (14) have a duct-like cross section and/or that the tubular elements (14) have a semi-circular or angular cross section.

11. A centrifuge according to one of the preceding claims, **characterized in that** the tubular elements (14) are arranged in an integral manner or that the tubular elements (14) are formed in a multiplicity of parts from several ribs arranged at an angle with respect to each other.

12. A centrifuge according to claim 10, **characterized in that** the open side of the duct-shaped tubular elements (14) faces radially to the inside.

13. A centrifuge according to one of the preceding claims, **characterized in that** the tubular elements (14) are guided outside on the separator disk package (7).

14. A centrifuge according to one of the preceding claims, **characterized in that** the tubular elements (14) are also fastened in a supplementary manner to the distributor (3).

15. A centrifuge according to one of the preceding claims, **characterized in that** the drum (1) comprises at least one or several fluid outlets, and solid discharge openings (10) distributed over the circumference in the region of the largest diameter of the inwardly double conical drum (1).

16. A centrifuge according to claim 15, **characterized in that** the solid discharge openings (10) are nozzles, or that a piston slide (11) is provided upstream of the solid discharge openings (10).

17. A centrifuge according to one of the preceding claims, **characterized in that** duct-like depressions (13) and/or deflection areas (13') are each arranged in the surface of the piston slide (11) or the distributor facing the interior space of the drum beneath the opening area of each distributor channel (6) into the drum, which depressions extend from this area also in a preferably radial manner slightly (e.g. a few centimeters) radially up to and over the outer circumference of the disk package (7) and are arranged in their end region in such a way that they deflect a product stream guided through the distributor channels (6) into the drum axially upwardly parallel to the rotational axis D radially outside of the largest circumference of the separator disk package.

18. A centrifuge according to claim 17, **characterized in that** the deflection respectively occurs into the tubular elements (14).

19. A centrifuge according to one of the preceding claims 17 or 18, **characterized in that** the distributor channels (6) each have a tubular shape and that the distributor channels (6) are radially in alignment with the tubular elements (14).

20. A centrifuge according to one of the preceding claims, **characterized in that** the tubular elements (14) are arranged in the rotational direction of the drum (1) behind the lugs (9) between the separator disks (8).

21. A centrifuge according to one of the preceding claims, **characterized by** a configuration of the centrifuge drum as a nozzle drum.

## Revendications

1. Centrifugeuse en particulier séparateur travaillant en continu comprenant un tambour (1) d'axe de rotation vertical (D), comportant de préférence une enveloppe interne conique simple ou double, ainsi qu'un tube d'entrée (2) qui débouche dans un distributeur (3) équipé d'au moins deux ou d'un plus grand nombre de canaux de distribution (6) répartis sur sa périphérie et un ensemble de plateaux (7) constitué de plateaux de séparation (8),
**caractérisé en ce que**
sur la périphérie externe de l'ensemble de plateaux (7) sont répartis au moins deux ou un plus grand nombre d'éléments tubulaires (14) et les éléments tubulaires (14) sont fixés extérieurement sur l'ensemble de plateaux de séparation (7).

2. Centrifugeuse conforme à la revendication 1,
**caractérisée en ce que**
les éléments tubulaires (14) se connectent directement sur la périphérie externe de l'ensemble de plateaux de séparation (7).

3. Centrifugeuse conforme à la revendication 1 ou 2,
**caractérisée en ce que**
les éléments tubulaires (14) s'étendent parallèlement à l'axe de rotation du tambour (1) et les éléments tubulaires (14) ne sont pas fermés sur leur périphérie.

4. Centrifugeuse conforme à l'une des revendications précédentes,
**caractérisée en ce que**
les éléments tubulaires (14) sont respectivement ouverts vers l'intérieur, radialement dans le tambour (1) de sorte que les produits de centrifugation à traiter puissent pénétrer radialement vers l'intérieur dans l'ensemble de plateaux (7).

5. Centrifugeuse conforme à l'une des revendications précédentes,
**caractérisée en ce que**
les éléments tubulaires (4) sont en outre équipés dans leur zone radiale plus externe dans le tambour d'ouvertures (16) écartées axialement qui forment, par leur coopération, une structure de type perforation.

6. Centrifugeuse conforme à l'une des revendications précédentes,
**caractérisée en ce que**
les éléments tubulaires (4) s'étendent en direction verticale sur une partie de la hauteur axiale ou sur la totalité de la hauteur axiale de l'ensemble de plateaux de séparation (7).

7. Centrifugeuse conforme à l'une des revendications précédentes,
**caractérisée en ce que**
les éléments tubulaires (14) sont maintenus extérieurement sur l'ensemble de plateaux de séparation (7) sur un ou plusieurs plateaux de maintien (19) qui sont respectivement positionnés à une distance axiale prédéfinie les uns des autres entre les plateaux de séparation de l'ensemble de plateaux de séparation.

8. Centrifugeuse conforme à la revendication 7,
**caractérisée en ce que**
les plateaux de maintien (19) sont équipés sur leur périphérie externe de saillies/languettes annulaires (17) qui sont traversées par les éléments tubulaires (14), de préférence par une liaison par la forme.

9. Centrifugeuse conforme à l'une des revendications précédentes,
**caractérisée en ce qu'**
à chacun des canaux de distribution (6), est respectivement associé l'un des éléments tubulaires (14).

10. Centrifugeuse conforme à l'une des revendications précédentes,
**caractérisée en ce que**
les éléments tubulaires (14) ont une section en forme de gouttière et/ou les éléments tubulaires (14) ont une section en forme de demi-cercle ou angulaire.

11. Centrifugeuse conforme à l'une des revendications précédentes,
**caractérisée en ce que**
les éléments tubulaires (14) sont réalisés en une seule pièce ou les éléments tubulaires (14) sont réalisés en plusieurs pièces à partir de plusieurs nervures positionnées angulairement les unes par rapport aux autres.

12. Centrifugeuse conforme à la revendication 10,
**caractérisée en ce que**
la face ouverte des éléments tubulaires (14) en forme de gouttières est dirigée radialement vers l'intérieur.

13. Centrifugeuse conforme à l'une des revendications précédentes,
**caractérisée en ce que**
les éléments tubulaires (14) sont montés extérieurement sur l'ensemble de plateaux de séparation (7).

14. Centrifugeuse conforme à l'une des revendications précédentes,
**caractérisée en ce que**
les éléments tubulaires (14) sont en outre également fixés sur le distributeur (3).

15. Centrifugeuse conforme à l'une des revendications précédentes,
**caractérisée en ce que**
le tambour (1) comprend au moins une ou plusieurs sortie(s) de liquide ainsi que des ouvertures d'évacuation de produits solides (10) réparties périphériquement dans la zone du plus grand diamètre du tambour conique interne double (1).

16. Centrifugeuse conforme à la revendication 15,
**caractérisée en ce que**
les ouvertures d'évacuation des matières solides (10) sont des buses où en amont des ouvertures d'évacuation des matières solides (10) est branché un tiroir à piston (11).

17. Centrifugeuse conforme à l'une des revendications précédentes,
**caractérisée en ce qu'**
au dessous de la zone d'embouchure de chaque canal distributeur (6), dans le tambour sont respectivement formées, dans la surface du tiroir à piston (11) ou du distributeur tournée vers le volume interne du tambour, des cavités (13) en forme de gouttières et/ou des zones de déflexion (13') qui s'étendent encore à partir de cette zone de préférence radialement un peu, c'est-à-dire sur quelques centimètres jusque sur la périphérie externe de l'ensemble de plateaux (7), radialement vers l'extérieur, et dont la zone d'extrémité est formée de façon à dévier axialement vers le haut un flux de produit transféré dans le tambour par les canaux de distribution (6) parallèlement à l'axe de rotation D radialement à l'extérieur de la plus grande périphérie de l'ensemble de plateaux.

18. Centrifugeuse conforme à la revendication 17,
**caractérisée en ce que**
la déflexion est respectivement effectuée dans les éléments tubulaires (14).

19. Centrifugeuse conforme à l'une des revendications précédentes 17 ou 18,
**caractérisée en ce que**
les canaux de distribution (6) ont chacun une forme tubulaire et sont radialement alignés avec les éléments tubulaires (14).

20. Centrifugeuse conforme à l'une des revendications précédentes,
**caractérisée en ce que**
les éléments tubulaires (14) sont situés dans la direction de rotation du tambour (1) en arrière de languettes (9) entre les plateaux de séparation (8).

21. Centrifugeuse conforme à l'une des revendications précédentes,
**caractérisée par**
une configuration du tambour de la centrifugeuse sous la forme d'un tambour à buses.
